# EUROPÄISCHE PATENTSCHRIFT

(11) **EP 0 783 067 B1**
(45) Veröffentlichungstag und Bekanntmachung des Hinweises auf die Patenterteilung: **17.04.2002**
(21) Anmeldenummer: 96119515.3
(22) Anmeldetag: 05.12.1996
(51) Int. Cl.: E05D 11/10, E05C 17/32

(54) **Kraftwagentürfeststeller**
Door check for vehicle door
Arrêt de porte pour véhicule automobile

(30) Priorität: 03.01.1996 DE 19600062
(43) Veröffentlichungstag der Anmeldung: 09.07.1997
(73) Patentinhaber: ED. Scharwächter GmbH, 42885 Remscheid (DE)
(72) Erfinder: Klüting, Bernd-Alfred, 42477 Radevormwald (DE)
(74) Vertreter: Sparing, Rolf Klaus

(56) Entgegenhaltungen:
- WO-A-90/15728
- WO-A-92/08028
- DE-C- 628 478
- DE-U- 8 900 959
- DE-U- 29 600 038
- FR-A- 911 129
- FR-A- 2 645 900
- FR-A- 2 670 530
- FR-A- 2 705 389
- US-A- 4 940 267
- US-A- 5 426 819

## Beschreibung

Die Erfindung befrifft einen Kraftwagentürfeststeller.

Kraftwagentürfeststeller sind in einer Vielzahl von Ausführungsformen und innerhalb der verschiedenen Ausführungsformen auch in den unterschie dlichsten Ausgestaltungsformen bekannt. Dabei ist eine erste Ausführungsform im Wesentlichen durch eine am einen Türanordnungsteil um eine zur Türscharnierachse parallele Achse schwenkbar angeschlagene Türhaltestange und ein am anderen Türanordnungsteil feststehend angeordnetes und mit federbelasteten, mit Rastmarken an der Türhaltestange zusammenwirkenden Brems-bzw. Haltekörpern ausgestattetes Haltergehäuse gekennzeichnet. Kraftwagentürfeststeller dieser Bauart sind mit einer Reihe von Unzulänglichkeiten behaftet, denen durch teils aufwendige Maßnahmen begegnet werden muß. Insbesondere resultiert aus einer als Folge der jeweiligen Einbauverhältnisse in einer Fahrzeugkarosserie möglichen Verkantung der Türhaltestange gegenüber dem Haltergehäuse bzw. den in diesem angeordneten Brems-bzw. Haltekörpern eine erhebliche Gefahr einer Geräuschentwicklung, welche nur durch besondere Maßnahmen beseitigbar ist.
Bei einer anderen bekannten und gebräuchlichen Bauart von Kraftwagentürfeststellern wirkt eine am einen Türanordnungsteil eingespannte Drehstabfeder über eine an ihrem freien Ende angeordnete bzw. gelagerte Rastrolle mit einem seinerseits am anderen Türanordnungsteil befestigten und sich radial zu seiner Anschlagbasis erstreckenden Rastensegment zusammen, in der Weise, daß die Brems-bzw. Haltekraft des Türfeststellers aus dem Verdrehwiderstand der Torsionsfeder abgeleitet ist. Auch bei Türfeststellern dieser Bauart sind besondere und teilweise auch aufwendige Maßnahmen erforderlich, um einen möglichst geräuschfreien Gang des in ein Fahrzeug eingebauten Türfeststellers zu gewährleisten.
Beiden bekannten Systemen von Kraftwagentürfeststellern gemeinsam ist jedoch, daß sie jeweils bei unter einer Vorspannung stehender Feder der ihre Brems-bzw. Haltemittel beaufschlagenden Federlast in die Fahrzeugkarosserie eingebaut werden müssen, was naturgemäß eine gewisse Erschwernis des Einbaues mit sich bringt.
Unabhängig von durch besondere Einzelausgestaltungen weitgehend vermeidbaren Nachteilen, wie beispielsweise Geräuschentwicklung oder dergl., haftet jedoch jeder der bekannten Bauarten von Kraftwagentürfeststellern der Nachteil eines besonderen Bedarfes an Einbauraum an, sei es hinsichtlich eines für die Unterbringung eines Rastensegmentes erforderlichen Mindestabstandes zwischen Türe und Türsäule oder sei es hinsichtlich eines erforderlichen Überlaufraumes für eine Türhaltestange.

FR-C-911 129 beschreibt einen Feststeller für Scharniere, auch Türscharniere, dessen Zweck das willkürliche gegenseitige Blockieren zweier Hälften eines Scharniers ist, beispielsweise um eine Tür in einer bestimmten ausgewählten Stellung festzustellen. Dieser Scharnierfeststeller umfaßt zwei jeweils innen verzahnte, wechselweise an einer der beiden Scharnierhälften eines Scharniers jeweils konzentrisch zur Scharnierachse ausgerichtet befestigte und relativ zueinander verdrehbare zylindrische Teile und ein als Zylindervollkörper ausgebildetes, mit der Innenverzahnung der beiden zylindrischen Teile vollständig kämmendes außenumfangsverzahntes Brems- bzw. Feststellteil. Eine axiale Verstellbewegung des Feststellteils dient zum Blockieren oder Freigeben der Schwenkbeweqlichkeit des Scharniers. Ein Türhaltepunkt kann mit dem Feststeller durch ein manuelles Verstellen des Brems- und Feststellteils in dessen axialer Richtung festgelegt werden.

FR-A-2 670 530 oder WO-A-90 15 728 beschreiben Türscharniere mit integriertem Türfeststeller, welche über radial zu einer Scharnierachse gerichtete federkraftbeaufschlagte, insbesondere walzenförmige Brems- und Haltekörper mit an einer zur Scharnierachse konzentrisch festgesetzten Zylinderwand angeordneten Brems- und Halterampen zusammenwirken.

DE-C-628 478 oder US-A-5 426 819 oder DE-U-89 00 959 beschreiben zur baulichen Vereinigung mit einem Türscharnier bestimmte Türfeststeller, welche durch um eine zur Scharnierachse konzentrische Achse schwenkbare Zahnkränze oder Zahnsegmente und mit diesen durch formschlüssigen mechanischen Eingriff zusammenwirkende Feststellmittel aufweisen. Eine Möglichkeit zur exakten Einhaltung vorgegebener Türhaltepunkte erfolgt entweder von Hand oder mittels eines über eine elektrische Steuerung ansteuerbaren Hilfsantriebes.

Es ist die Aufgabe der Erfindung, einen Kraftwagentürfeststeller nach dem Oberbegriff des Anspruchs 1 anzugeben, welcher bei geringem Bauraumbedarf ein möglichst geräuschfreies und sicheres Feststellen einer Tür in wenigstens einer vorgegebenen Öffnungslage gewährleistet.

Diese Aufgabe wird bei dem eingangs genannten Kraftwagentürfeststeller erfindungsgemäß mit den Merkmalen des Anspruchs 1 gelöst.

Die Erfindung schafft einen Kraftwagentürfeststeller, der bei einem geringstmöglichen Bedarf an Einbauraum ein möglichst geräuschfreies und sicheres Feststellen der Türe in einer oder mehreren vorgegebenen Öffnungslagen gewährleistet und der sowohl als von den Türscharnieren unabhängig als auch in Verbindung mit einem Türscharnier einsetzbar ist und der schließlich auch noch verhältnismäßig einfach herstellbar und insbesondere vorspannungsfrei einbaubar ist.

Im Hinblick auf den Umstand. daß Kraftwagentüren üblicherweise einen maximalen Öffnungswinkel von 90° aufweisen, liegt es dabei selbstverständlich im Rahmen der Erfindung, daß die beiden wechselweise an der Tür und der Türsäule anschlagbaren Teile auch durch Teile von Rotationskörpern, z.B. Segmente, gebildet sein können, wobei jedoch immer vorgesehen ist, daß die beiden wechselweise an der Tür und der Türsäule anschlagbaren Teile durch das in einer Wirkstellung verstellte Brems-bzw. Feststellteil an einer gegenseitigen Relativbewegung gehindert werden. Für die Verwirklichung der Erfindung ist es grundsätzlich unwesentlich. ob die beiden jeweils als Rotationskörper oder Teile davon ausgebildeten, wechselweise an der Tür und der Türsäule anschlagbaren Teile und das Brems-bzw. Feststellteil ineinanderliegend oder in Reihe nebeneinanderliegend angeordnet sind. wesentliches Merkmal der Erfindung ist vielmehr der Einsatz eines deren gegenseitige Beweglichkeit aufhebenden Brems-bzw. Feststellteiles zwischen zwei relativ zueinander verdrehbaren Teilen eines Kraftwagentürfeststellers.

Demgemäß ist vorgesehen, daß bei ineinanderliegender Anordnung die beiden wechselweise an der Tür und der Türsäule anschlagbaren Teile und das Brems-bzw. Feststellteil durch unterschiedliche Durchmesser aufweisende zylindrische Körper gebildet und jeweils mit einer Verzahnung zum gegenseitigen formschlüssigen Eingriff ausgestattet sind. Hierbeikann wenigstens das Brems-bzw. Feststellteil um eine zweite, zu den Rotationsachsen der beiden übrigen Rotationskörper parallele aber nicht konzentische sowie verstellbare Achse rotierbar angeordnet sein.

Hierbei sind die beiden wechselweise an der Tür und der Türsäule anschlagbaren Teile jeweils als hohle Rotationskörper ausgebildet und mit einer Innenumfangsverzahnung ausgestattet sowie zueinander konzentrisch angeordnet und ist das Brems-bzw. Feststellteil mit einer Außenverzahnung versehen.

Zwecks möglichst raumsparender und zugleich gegen Umwelteinflüsse, wie Verschmutzung oder dergl. unempfindlicher Ausgestaltung des Türfeststellers ist gemäß einer bevorzugten Ausführungsform weiter vorgesehen, daß die beiden jeweils als Hohlräder ausgebildeten und wechselweise an der Tür und der Türsäule anschlagbaren Teile zur Bildung eines Haltergehäuses jeweils topfförmig gestaltet und einander übergreifend ausgebildet sind, in der Weise, daß das eine Teil einen axial gerichteten Kragen aufweist welcher von einem gleichfalls axial gerichteten Vorsprung des anderen Teiles übergriffen ist, derart, daß sich ein gegenüber allen Umwelteinflüssen abgedichtetes Haltergehäuse ergibt. Es ist möglich, hierbei zwischen die einander übergreifenden Bereiche der beiden Haltergehäuseteile noch Dichtungsmittel einzuschalten.

Das durch einen außenverzahnten Ringkörper gebildete Brems-bzw. Feststellteil ist bei dieser Ausführungsform auf einem um eine zur Achse des Haltergehäuses konzentrische Achse drehbar im Haltergehäuse aufgenommenen bzw. gelagerten und in Abhängigkeit von einem vorgegebenen Türöffnungswinkel Zwangsweise oder willkürlich verstellbaren Excenter angeordnet. Im Einzelnen ist dabei zweckmäßigerweise weiter vorgesehen, daß das Brems-bzw. Feststellteil unter Zwischenschaltung eines Ringes aus Reibmaterial, insbesondere Bremsbelagmaterial, auf dem verstellbaren Excenter gelagert ist.

Gemäß einem besonderen Merkmal der Erfindung ist die Ausgestaltung der beiden wechselweise an der Tür und der Türsäule anschlagbaren Hälften des Haltergehäuses dahingehend getroffen, daß die Innenumfangsverzahnungen der beiden topfförmig gestalteten, das Haltergehäuse bildenden Teile jeweils gleiche Wälzkreisdurchmesser aber unterschiedliche Zähnezahlen aufweisen. Insbesondere ist im Rahmen dieser Maßnahme vorgesehen, daß die Innenumfangsverzahnung des in Abhängigkeit von der Türbewegung angetriebenen Teiles des Haltergehäuses bei gleichem Wälzkreisdurchmesser wenigstens um einen Zahn größer oder kleiner ist als die Innenumfangsverzahnung des anderen Teiles des Haltergehäuses.

Um eine möglichst weitgehende Geräuschfreiheit des Türfeststellers zu erzielen, ist in weiterer Ausgestaltung weiterhin vorgesehen, daß der das Brems-bzw. Feststellteil bildende Ringkörper vermittels eines seinerseits in radialer Richtung federbelasteten Druckringes auf dem Excenter gelagert ist, wobei die radial gerichtete Belastung des das Brems-bzw. Feststellteil bildenden Ringkörpers vorteilhafterweise vermittels eines durch einen innerhalb des Excenters in radialer Richtung verschieblich angeordneten und durch eine Druckfeder beaufschlagten Druckbolzen gebildet ist.

Der erfindungsgemäße Kraftwagentürfeststeller nach jeder der vorstehend angezeigten Ausführungsformen kann sowohl als von den Türscharnieren unabhängiger als auch mit einem der beiden Türscharniere einer Kraftwagentür zusammengebauter Türfeststeller eingesetzt werden. Bei einer mit einem der Türscharniere gekoppelten Anwendungsform kann dabei im einfachsten Falle vorgesehen sein, daß der der Verstellung des Brems-bzw. Feststellteiles zugeordnete Excenter drehsicher mit einer Scharnierachse bzw. einem Scharnierstift gekoppelt ist oder daß gegebenenfalls der der Verstellung des Brems-bzw. Feststellteiles zugeordnete Excenter mit dem Scharnierstift eines Scharnieres einteilig ausgebildet ist.

Unabhängig von der Zuordnung des Kraftwagentürfeststellers zu einem der Türscharniere ist in einer ersten bevorzugten Gestaltungsweise vorgesehen, daß das eine Teil des Haltergehäuses vermittels einer um zur Haltergehäuseachse parallele Achsen einerseits an ihm und andererseits am anderen Türanordnungsteil angelenkten Koppelstange in Abhängigkeit von der Türbewegung drehangetrieben ist, wobei dann weiter vorgesehen sein kann. daß das drehangetriebene Teil des Haltergehäuses vermittels eines radialen Auslegerarmes mit einer andererseits um zur Haltergehäuseachse parallele Achsen am anderen Türanordnungsteil angelenkten Koppelstange in einer von der Türbewegung abhängigen Antriebsverbindung steht.

In einer zweiten bevorzugten Gestaltungsweise kann jedoch auch vorgesehen sein, daß der der Verstellung des Brems-bzw. Feststellteiles zugeordnete Excenter frei drehbar im jeweiligen Bodenteil der beiden topfförmigen Hälften des Haltergehäuses gelagert und vermittels einer ansteuerbaren Bremseinrichtung bei beliebigen oder vorgegebenen Türöffnungswinkeln arretierbar ist, wobei die dem das Brems-bzw. Feststellteil tragenden Excenter zugeordnete Bremseinrichtung durch eine mit diesem bzw. dessen Achse drehsicher, insbesondere mittels einer Vielkantkupplung gekoppelte und vermittels eines ansteuerbaren Elektromagneten einrückbare Konusbremse gebildet ist.

Die dem Excenter zugeordnete Brems-bzw. Feststelleinrichtung ist vorteilhafter Weise in einem eigenen, auf das Haltergehäuse aufsetzbaren Gehäuse untergebracht bzw. aufgenommen.

Diese Gestaltungsform erlaubt es, daß der Kraftwagentürfeststeller in einfachster Weise und insbesondere baukastenartig an ein Kraftwagentürscharnier anschließbar ist.

Hierzu ist erfindungsgemäß im Einzelnen weiter vorgesehen, daß ein erstes Teil des Haltergehäuses mit einer Hälfte eines Türscharnieres und das zweite Teil des Haltergehäuses mit der anderen Hälfte eines Türscharnieres verbindbar ist. indem beispielsweise wenigstens eine Hälfte des Haltergehäuses über radial ausladende Vorsprünge oder dergl. mit zugehörigen Ausnehmungen in einer der beiden Scharnierhälften drehsicher verrastbar ist, wobei in Verbindung mit einer drehsicheren Verrastung der einen Haltergehäusehälfte an der einen Scharnierhälfte eines Kraftwagentürscharnieres die andere Hälfte des Haltergehäuses über einen radial gerichteten Ausleger drehsicher an der anderen Scharnierhälfte festlegbar sein kann.

Die Erfindung ist in der nachfolgenden Beispielsbeschreibung anhand einiger in den Zeichnungen dargestellter Ausführungsbeispiele im Einzelnen beschrieben.
- Fig. 1: zeigt einen Längsschnitt durch eine erste Ausführungsform eines Kraftwagentürfeststellers.
- Fig. 2: zeigt einen Querschnitt durch den Kraftwagentürfeststeller nach Fig 1.
- Fig. 3: zeigt eine Draufsicht auf einen von den Türscharnieren unabhängig angeordneten Kraftwagentürfeststeller bei geschlossener Türe.
- Fig. 4: zeigt eine Draufsicht auf einen von den Türscharnieren unabhängig angeordneten Kraftwagentürfeststeller bei geöffneter Türe.
- Fig. 5: zeigt einen Längsschnitt durch eine andere Ausführungsform eines von den Türscharnieren unabhängig angeordneten Kraftwagentürfeststellers.
- Fig. 6: zeigt einen Längsschnitt durch einen an ein Kraftwagentürscharnier angeschlossenen Kraftwagentürfeststeller.
- Fig. 7: zeigt eine Draufsicht auf einen an ein Kraftwagentürscharner angeschlossenen Kraftwagentürfeststeller nach Fig. 6.

Bei der in Fig. 1 und 2 dargestellten Ausführungsform besteht der Kraftwagentürfeststeller im Wesentlichen aus zwei wechselweise an der Tür 1 und der Türsäule 2 anschlagbaren Teilen 3 und 4, die zur Bildung eines Haltergehäuses jeweils topfförmig gestaltet und einander übergreifend ausgebildet sind, in der Weise, daß das eine Teil 3 einen axial gerichteten Kragen 5 aufweist, welcher einen gleichfalls axial gerichteten Vorsprung 6 des anderen Teiles 4 übergreift. Die beiden Teile 3 und 4 des Haltergehäuses weisen jeweils eine Innenumfangsverzahnung 7 bzw. 8 auf, mit welchen ein durch einen außenumfangsverzahnten Ringkörper gebildete Brems-bzw. Feststellteil 9 zusammenwirkt. Das Brems-bzw. Feststellteil 9 ist auf einem über Lagerbuchsen 10 und 11 um eine zur Achse des Haltergehäuses konzentrische Achse 12 drehbar im jeweiligen Bodenteil 13 bzw. 14 der das Haltergehäuse bildenden, topfförmigen Teile 3 und 4 aufgenommenen bzw. gelagerten und in Abhängigkeit von einem vorgegebenen Türöffnungswinkel verstellbaren Excenter 15 angeordnet. Im gezeigten Ausführungsbeispiel ist das Brems-bzw. Feststellteil 9 unter Zwischenschaltung eines Ringes 16 aus Reibmaterial, insbesondere Bremsbelagmaterial, auf dem verstellbaren Excenter 15 angeordnet. Die Innenumfangsverzahnungen 7 bzw. 8 der beiden topfförmig gestalteten Teile 3 und 4 des Haltergehäuses weisen jeweils gleiche Wälzkreisdurchmesser aber unterschiedliche Zähnezahlen auf, insbesondere ist die Innenumfangsverzahnung 7 des in Abhängigkeit von der Türbewegung angetriebenen Teiles 3 des Haltergehäuses bei gleichem Wälzkreisdurchmesser um wenigstens einen Zahn größer oder kleiner als die Innenumfangsverzahnung 8 des anderen Teiles 4 des Haltergehäuses. Der das Brems-bzw. Feststellteil 9 bildende Ringkörper ist zusammen mit dem Ring 16 aus einem Reibmaterial vermittels eines seinerseits in radialer Richtung federbelasteten Druckringes 17 auf dem Excenter 13 gelagert, wobei die radial gerichtete Federbelastung des das Brems-bzw. Feststellteil 9 bildenden Ringkörpers durch einen innerhalb des Excenters 15 in radialer Richtung verschieblich angeordneten und durch eine Druckfeder 18 beaufschlagten Druckbolzen 19 gebildet ist. Von den beiden Teilen 3 und 4 des Haltergehäuses ist das eine Teil 3 vermittels eines nur andeutungsweise dargestellten Auslegers 20 an das eine Türanordnungsteil, hier die Türe 1, angeschlossen und ist das andere Teil 4 in einer im einzelnen nicht gezeigten Weise unmittelbar am anderen Türanordnungsteil, hier der Türsäule 2, befestigt. Der Excenter 15 ist in axialer Verlängerung eines weiteren, im Einzelnen nicht dargestellten Teiles der Türanlenkung, insbesondere eines Scharnierstiftes angeordnet bzw. ausgebildet.

Bei der in Fig. 3 bis 5 dargestellten, von den Türscharnieren unabhängig gestalteten Ausführungsform eines Kraftwagentürfeststellers ist die eine Hälfte 3 des im übrigen entsprechend demjenigen nach Fig. 1 und 2 aufgebauten bzw. ausgebildeten Haltergehäuses über einen Ausleger 21 und eine Koppelstange 22 am einen Türanordnungsteil, hier die Türsäule 2, angeschlossen, während die andere Hälfte 4 des Haltergehäuses vermittels einer Befestigungsbasis 24 unmittelbar am anderen Türanordnungsteil, hier der Türe 1, befestigt ist. Die Koppelstange 22 ist dabei um zueinander und zur Haltergehäuseachse 12 parallele Achsen 26 und 27 einerseits am Ausleger 21 und andererseits an einem Lagerbock 28 angelenkt. Der das Brems-bzw. Feststellteil 9 bildende Ringkörper ist hierbei lediglich unter Zwischenschaltung eines Ringes 16 aus einem Reibmaterial auf dem Excenter 15 angeordnet. Der Feststellung des auch bei dieser Ausführungsform über Lagerbuchsen 10 und 11 um eine zur Achse des Haltergehäuses konzentrische Achse 12 drehbar im jeweiligen Bodenteil 13 bzw. 14 der das Haltergehäuse bildenden, topfförmigen Teile 3 und 4 aufgenommenen bzw. gelagerten Excenters 15 ist eine aus einem Bremskonus 29 und einer Bremsscheibe 30 bestehende Konusbremse zugeordnet, welche vermittels einer in der Zeichnung im Einzelnen nicht näher dargestellten elektromotorischen Ein-bzw. Ausrückeinrichtung 31 insbesondere in Abhängigkeit von wenigstens einem vorgegebenen Türöffnungswinkel ansteuerbar ist und eine Festsetzung des Excenters 15 gegenüber wenigstens dem drehangetriebenen Teil 3 des Haltergehäuses bewirkt. Die dem Excenter 15 zugeordnete Konusbremse 29,30 ist zusammen mit der ihr zugeordneten elektromotorischen Ein-bzw. Ausrückeinrichtung 31 in einem eigenen, auf das Haltergehäuse aufsetzbaren Gehäuse 32 untergebracht bzw. aufgenommen.

Bei der in Fig. 6 und 7 dargestellten Ausführungsform umfaßt der Türfeststeller gleichfalls ein aus zwei, wechselweise mit der Tür 1 und der Türsäule 2 verbundenen, jeweils topfförmig gestalteten und einander übergreifenden sowie jeweils mit einer Innenumfangsverzahnung 7 bzw. 8 versehenen Teilen 3 und 4 bestehendes Haltergehäuse und ein durch einen außenumfangsverzahnten Ringkörper gebildetes Brems-bzw. Feststellteil 9, wobei das Brems-bzw. Feststellteil 9 auf einem über Lagerbuchsen 10 und 11 um eine zur Achse des Haltergehäuses konzentrische Achse 12 drehbar im jeweiligen Bodenteil 13 bzw. 14 der das Haltergehäuse bildenden, topfförmigen Teile 3 und 4 aufgenommenen bzw. gelagerten Excenter 15 angeordnet ist.
Der Feststellung des auch bei dieser Ausführungsform über Lagerbuchsen 10 und 11 um eine zur Achse des Haltergehäuses konzentrische Achse 12 drehbar im jeweiligen Bodenteil 13 bzw. 14 der das Haltergehäuse bildenden, topfförmigen Teile 3 und 4 aufgenommenen bzw. gelagerten Excenters 15 ist gleichfalls eine aus einem Bremskonus 29 und einer Bremsscheibe 30 bestehende Konusbremse zugeordnet, welche vermittels einer in der Zeichnung im Einzelnen nicht näher dargestellten elektromotorischen Ein-bzw. Ausrückeinrichtung 31 insbesondere in Abhängigkeit von wenigstens einem vorgegebenen Türöffnungswinkel ansteuerbar ist und eine Festsetzung des Excenters 15 gegenüber wenigstens dem drehangetriebenen Teil 3 des Haltergehäuses bewirkt. Die dem Excenter 15 zugeordnete Konusbremse 29,30 ist auch bei dieser Ausführungsform zusammen mit der ihr zugeordneten elektromotorischen Ein-bzw. Ausrükkeinrichtung 31 in einem eigenen, auf das eine Teil 3 des Haltergehäuses aufgesetzten Gehäuse 32 untergebracht bzw. aufgenommen.
Die in Fig. 6 und 7 gezeigte Gestaltungsform erlaubt eine baukastenartige Verbindung des Türfeststellers mit einem Kraftwagentürscharnier. Hierzu ist vorgesehen, daß das eine Teil 3 des Haltergehäuses mit der einen Hälfte 33 eines Türscharnieres 34 und das zweite Teil 4 des Haltergehäuses mit der anderen Hälfte 35 eines Türscharnieres 34 verbindbar ist, indem die eine Hälfte 3 des Haltergehäuses nach Art einer Steckverbindung über radial ausladende Vorsprünge 36 mit zugehörigen Ausnehmungen 37 in der einen Scharnierhälfte 33 formschlüssig und drehsicher verrastbar ist, während das zweite Teil 4 des Haltergehäuses mit der anderen Hälfte 35 eines Türscharnieres 34 vermittels einer in einem radialen Ausleger bzw. einer radialen Auskragung 38 angeordneten Verschraubung bzw. Verbolzung drehsicher an der anderen Scharnierhälfte 35 festlegbar ist.

## Patentansprüche

1. Kraftwagentürfeststeller, bestehend aus
einem ersten (3), am einen der beiden Türanordnungsteile Tür (1) und Türsäule (2) und einem zweiten (4), am anderen der Türanordnungsteile (1, 2) anschlagbaren Teil, welche beiden Teile (3, 4) als innenumfangsverzahnte (7, 8) hohle Rotationskörper, oder als Segmente davon, mit denselben Wälzkreisdurchmessern konzentrisch ausgebildet sind und ein Haltergehäuse bilden, wobei die beiden anschlagbaren Teile (3, 4) in Abhängigkeit von der Türbewegung relativ zueinander um ihre gemeinsame Achse (12) verdrehbar sind, und
einem mit beiden anschlagbaren Teilen (3, 4) zusammenwirkenden, als außenumfangsverzahnter Ringkörper ausgebildeten Brems- bzw. Feststellteil (9), wobei das Brems- bzw. Feststellteil (9) relativ zu den beiden anschlagbaren Teilen (3, 4) verstellbar ist und wobei die Zusammenwirkung der Außenverzahnung des Brems- bzw. Feststellteils (9) mit der jeweiligen Innenverzahnung (7,8) der anschlagbaren Teile (3,4) mittels der Verzahnung einen formschlüssigen Eingriff definiert,
wobei weiterhin, die Innenumfangsverzahnungen des ersten und des zweiten anschlagbaren Teils (3, 4) eine unterschiedliche Zähnezahl aufweisen, und
wobei das mit einem gegenüber den anschlagbaren Teilen (3, 4) geringeren Durchmesser ausgebildete Brems- bzw. Feststellteil (9) um eine zur Achse (12) des Haltergehäuses parallele Achse rotierbar ist und auf einem Excenter (15) angeordnet ist, der eine Feststellung in Abhängigkeit von einem beliebigen oder vorgegebenen Türöffnungswinkel durch eine Aufhebung der gegenseitigen Relativbewegung der beiden anschlagbaren Teile (3,4) ermöglicht.

2. Kraftwagentürfeststeller nach Anspruch 1, **dadurch gekennzeichnet, daß** die beiden Teile (3, 4) zur Bildung des Haltergehäuses jeweils topfförmig gestaltet und einander übergreifend ausgebildet sind.

3. Kraftwagentürfeststeller nach Anspruch 1 oder 2, **dadurch gekennzeichnet, daß** das Brems- bzw. Feststellteil (9) unter Zwischenschaltung eines Ringes (16) aus Reibmaterial, insbesondere Bremsbelagmaterial, auf dem verstellbaren Excenter (15) gelagert ist.

4. Kraftwagentürfeststeller nach einem der Ansprüche 1 bis 3, **dadurch gekennzeichnet, daß** die Innenumfangsverzahnung des angetriebenen Teils (3) des Haltergehäuses bei gleichem Wälzkreisdurchmesser wenigstens um einen Zahn größer oder kleiner ist als die Innenumfangsverzahnung des anderen Teils (4) des Haltergehäuses.

5. Kraftwagentürfeststeller nach einem der Ansprüche 1 bis 4, **dadurch gekennzeichnet, daß** das Brems- bzw. Feststellteil (9) vermittels eines in radialer Richtung federbelasteten Druckringes (17) auf dem Excenter (15) gelagert ist.

6. Kraftwagentürfeststeller nach Anspruch 5, **dadurch gekennzeichnet, daß** die radial gerichtete Belastung des das Brems- bzw. Feststellteil (9) bildenden Ringkörpers vermittels eines, durch einen innerhalb des Excenters (15) in radialer Richtung verschieblich angeordneten und durch eine Druckfeder (18) beaufschlagten Druckbolzen (19) gebildet ist.

7. Kraftwagentürfeststeller nach einem der Ansprüche 1 bis 6, **dadurch gekennzeichnet, daß** der der Verstellung des Brems- bzw. Feststellteils (9) zugeordnete Excenter (15) drehsicher mit einer Scharnierachse bzw. einem Scharnierstift gekoppelt ist.

8. Kraftwagentürfeststeller nach einem der Ansprüche 1 bis 7, **dadurch gekennzeichnet, daß** der der Verstellung des Brems- bzw. Feststellteils (9) zugeordnete Excenter (15) mit einem Drehantrieb oder dergleichen Verstelleinrichtung verbunden bzw. einteilig ausgebildet ist.

9. Kraftwagentürfeststeller nach einem der Ansprüche 1 bis 8, **dadurch gekennzeichnet, daß** das eine Teil (3) des Haltergehäuses vermittels einer, um zur Haltergehäuseachse (12) parallele Achsen einerseits, an ihm und andererseits am anderen Türanordnungsteil (2) angelenkten Koppelstange (22) in Abhängigkeit von der Türbewegung drehangetrieben ist.

10. Kraftwagentürfeststeller nach Anspruch 9, **dadurch gekennzeichnet, daß** das drehangetriebene Teil (3) des Haltergehäuses vermittels eines radialen Auslegerarmes (21) mit der andererseits um zur Haltergehäuseachse (12) parallele Achse am anderen Türanordnungsteil (2) angelenkten Koppelstange (22) in einer von der Türbewegung abhängigen Antriebsverbindung steht.

11. Kraftwagentürfeststeller nach einem der Ansprüche 1 bis 10, **dadurch gekennzeichnet, daß** der der Verstellung des Brems- bzw. Feststellteils (9) zugeordnete Excenter (15) frei drehbar im jeweiligen Bodenteil (4) der beiden topfförmigen Hälften (3, 4) des Haltergehäuses gelagert und vermittels einer ansteuerbaren Bremseinrichtung (29-31) bei beliebigen oder vorgegebenen Türöffnungswinkeln arretierbar ist.

12. Kraftwagentürfeststeller nach Anspruch 11, **dadurch gekennzeichnet, daß** die, dem der Verstellung des Brems- bzw. Feststellteiles zugeordnete Excenter (15) zugeordnete, Bremseinrichtung (29-31) durch eine mit diesem drehsicher, insbesondere mittels einer Vielkantkupplung gekoppelte und vermittels eines ansteuerbaren elektromotorischen Antriebes, insbesondere eines Elektromagneten einrückbare Konusbremse (29, 30) gebildet ist.

13. Kraftwagentürfeststeller nach Anspruch 11 oder 12, **dadurch gekennzeichnet, daß** die dem Excenter (15) zugeordnete Brems- bzw. Feststelleinrichtung (29-31) in einem eigenen, auf das Haltergehäuse aufsetzbaren Gehäuse (32) untergebracht bzw. aufgenommen ist.

14. Kraftwagentürfeststeller nach einem der Ansprüche 1 bis 13, **dadurch gekennzeichnet, daß** er an ein Kraftwagentürscharnier (35) anschließbar ist.

15. Kraftwagentürfeststeller nach Anspruch 14, **dadurch gekennzeichnet, daß** das erste anschlagbare Teil (3) des Haltergehäuses mit einer Hälfte (33) eines Türscharniers und ein zweites Teil (4) des Haltergehäuses mit der anderen Hälfte (34) eines Türscharniers verbindbar ist.

16. Kraftwagentürfeststeller nach Anspruch 15, **dadurch gekennzeichnet, daß** wenigstens ein der zwei Teile (3) des Haltergehäuses über radial ausladende Vorsprünge (36) oder dergleichen mit zugehörigen Ausnehmungen (37) in einer (33) der beiden Scharnierhälften (33, 34) drehsicher verrastbar ist.

17. Kraftwagentürfeststeller nach einem der Ansprüche 1 bis 16, **dadurch gekennzeichnet, daß** in Verbindung mit einer drehsicheren Verrastung des einen Haltergehäuseteils (3) an der einen Scharnierhälfte (33) eines Kraftwagentürscharniers die andere Hälfte (4) des Haltergehäuses über einen radial gerichteten Ausleger drehsicher an der anderen Scharnierhälfte (34) festlegbar ist.

## Claims

1. Motor vehicle door arrester, composed of
a first part (3) which can be mounted on one of the two door (1) and door pillar (2) door arrangement parts, and of a second part (4) which can be mounted on the other of the door arrangement parts (1, 2), both of which parts (3, 4) are embodied concentrically as hollow rotational elements with toothing (7, 8) on the internal circumference, or as segments thereof, with the same rolling circle diameters, and form a mount housing, the two mountable parts (3, 4) being rotatable relative to one another about a common axis (12) as a function of the movement of the door, and
of a braking or arresting part (9), which interacts with the two parts (3, 4) and which is embodied as an annular element with toothing on the circumference, the braking or arresting part (9) being adjustable with respect to the two parts (3, 4) and the interaction of the external toothing of the braking or arresting part (9) with the respective internal toothing (7, 8) of the mountable parts (3, 4) defining a form-fitting engagement,
the toothing on the external circumference of the first and second parts (3, 4) having a different number of teeth, and the braking or arresting part (9) which is embodied with a diameter which is smaller than that of the parts (3, 4), being capable of rotating about an axis which is parallel to the axis (12) of the mount housing and being arranged on an eccentric (15) which permits arresting as a function of any desired door opening angle or a predefined door opening angle by arresting the eccentric (15) with respect to at least one of the mountable parts (3, 4) and makes possible the resulting neutralization of the relative movement of the two mountable parts (3, 4) with respect to one another.

2. Motor vehicle door arrester according to Claim 1, **characterized in that** the two parts (3, 4) forming the mount housing are each formed with a pot shape and are embodied so that one engages over the other.

3. Motor vehicle door arrester according to Claim 1 or 2, **characterized in that** the braking or arresting part (9) is supported on the adjustable eccentric (15) with the intermediate connection of a ring (16) made of frictional material, in particular brake-lining material.

4. Motor vehicle door arrester according to one of Claims 1 to 3, **characterized in that** the toothing on the internal circumference of the driven part (3) of the mount housing is larger or smaller by at least one tooth than the toothing on the internal circumference of the other part (4) of the mount housing while having the same rolling circle diameter.

5. Motor vehicle door arrester according to one of Claims 1 to 4, **characterized in that** the braking or arresting part (9) is supported on the eccentric (15) by means of a thrust collar (17) which is spring-loaded in the radial direction.

6. Motor vehicle door arrester according to Claim 5, **characterized in that** the radially directed loading of the annular element which forms the braking or arresting part (9) is formed by means of a thrust bolt (19) which is arranged within the eccentric (15) so as to be displaceable in the axial direction and is acted on by a compression spring (18).

7. Motor vehicle door arrester according to one of Claims 1 to 6, **characterized in that** the eccentric (15) which is assigned to the adjustment of the braking or arresting part (9) is coupled, secured against rotation, to a hinge axle or a hinge pin.

8. Motor vehicle door arrester according to one of Claims 1 to 7, **characterized in that** the eccentric (15) which is assigned to the adjustment of the braking or arresting part (9) is connected to, or is formed so as to be integral with, a rotary drive or similar adjusting device.

9. Motor vehicle door arrester according to one of Claims 1 to 8, **characterized in that** one part (3) of the mount housing is driven in rotation, as a function of the movement of the door, by means of a coupling rod (22) which is coupled about axes parallel to the axis (12) of the mount housing, at one end, to the part (3) of the mount housing and, at the other end, to the other door arrangement part (2).

10. Motor vehicle door arrester according to Claim 9, **characterized in that**, by means of a radial extension arm (21), the part (3) of the mount housing which is driven in rotation has a drive connection, as a function of the movement of the door, to the coupling rod (22) which is coupled at the other end to the other door arrangement part (2) about an axis which is parallel with the axis (12) of the mount housing.

11. Motor vehicle door arrester according to Claims 1 to 10, **characterized in that** the eccentric (15) which is assigned to the adjustment of the braking or arresting part (9) is supported in a freely rotatable fashion in the respective base part (4) of the two pot-shaped halves (3, 4) of the mount housing and can be arrested by means of a driveable braking device (29-31) at any desired or predefined door opening angles.

12. Motor vehicle door arrester according to one of Claims 1 to 11, **characterized in that** the brake device (29-31) which is assigned to the eccentric (15) which is assigned to the adjustment of the braking or arresting part is formed by a cone brake (29, 30) which is coupled thereto secured against rotation, in particular by means of a polygonal coupling, and can be engaged by means of a driveable electromotive drive, in particular an electromagnet.

13. Motor vehicle door arrester according to Claim 11 or 12, **characterized in that** the braking or arresting device (29-31) which is assigned to the eccentric (15) is accommodated or held in its own housing (32) which is fitted onto the mount housing.

14. Motor vehicle door arrester according to Claims 1 to 13, **characterized in that** it can be connected to a motor vehicle door hinge (35).

15. Motor vehicle door arrester according to Claim 14, **characterized in that** a first part (3) of the mount housing can be connected to one half (33) of a door hinge, and a second part (4) of the mount housing can be connected to the other half (34) of a door hinge.

16. Motor vehicle door arrester according to Claim 15, **characterized in that** at least one part (3) of the mount housing can be locked secured against rotation to associated recesses (37) in one (33) of the two hinge halves (33, 34) by means of radially protruding projections (36) or the like.

17. Motor vehicle door arrester according to one of Claims 1 to 16, **characterized in that**, in conjunction with locking, which is secure against rotation, of the one part (3) of the mount housing to one (33) of the hinge halves of a motor vehicle door hinge, the other half (4) of the mount housing can be fixed secured against rotation to the other half (34) of the hinge by means of a radially directed extension arm.

## Revendications

1. Arrêt de porte pour véhicule automobile, comprenant :
une première pièce (3) positionnable sur l'une des deux parties d'agencement de porte constituées par la porte (1) et la colonne de porte (2), et une deuxième pièce (4) positionnable sur l'autre partie d'agencement de porte (1, 2), lesquelles deux pièces (3, 4) sont formées de manière concentrique en tant que corps rotatifs creux à denture périphérique interne (7, 8) ou en tant que segments de ceux-ci avec les mêmes diamètres de cercle primitif, et forment un boîtier de support, les deux pièces positionnables (3, 4) pouvant tourner l'une par rapport à l'autre autour de leur axe commun (12) en fonction du mouvement de la porte, et
une pièce d'arrêt ou de freinage (9) coopérant avec les deux pièces positionnables (3, 4), formée en tant que corps annulaire à denture périphérique externe, la pièce d'arrêt ou de freinage (9) étant déplaçable par rapport aux deux pièces positionnables (3, 4) et la coopération de la denture externe de la pièce d'arrêt ou de freinage (9) avec la denture respective interne (7, 8) des pièces positionnables (3, 4) définissant, par le biais de l'engrenage, un engagement par blocage,
où en outre,
les dentures périphériques internes de la première et de la deuxième pièces positionnables (3, 4) présentent un nombre de dents différent, et
où la pièce d'arrêt ou de freinage (9) formée avec un diamètre inférieur à celui des pièces positionnables (3, 4) peut tourner autour d'un axe parallèle à l'axe (12) du boîtier de support et est disposée sur un excentrique (15) qui permet un blocage en fonction d'un angle d'ouverture de porte quelconque ou prédéfini, par une suppression du mouvement relatif mutuel des deux pièces positionnables (3, 4).

2. Arrêt de porte pour véhicule automobile selon la revendication 1, **caractérisé en ce que** les deux pièces (3, 4) servant à former le boîtier de support sont configurées chacune en forme de coupelle et se chevauchent l'une l'autre.

3. Arrêt de porte pour véhicule automobile selon la revendication 1 ou 2, **caractérisé en ce que** la pièce d'arrêt ou de freinage (9) est montée sur l'excentrique déplaçable (15) en intercalant une bague (16) en matériau de friction, en particulier en matériau pour garniture de frein.

4. Arrêt de porte pour véhicule automobile selon l'une quelconque des revendications 1 à 3, **caractérisé en ce que** la denture périphérique interne de la pièce entraînée (3) du boîtier de support, pour le même diamètre du cercle primitif, est plus grande ou plus petite d'au moins une dent que la denture périphérique interne de l'autre pièce (4) du boîtier de support.

5. Arrêt de porte pour véhicule automobile selon l'une quelconque des revendications 1 à 4, **caractérisé en ce que** la. pièce d'arrêt ou de freinage (9) est montée sur l'excentrique (15) au moyen d'un anneau de pression (17) sollicité par ressort dans la direction radiale.

6. Arrêt de porte pour véhicule automobile selon la revendication 5, **caractérisé en ce que** la sollicitation dans la direction radiale du corps annulaire formant la pièce d'arrêt ou de freinage (9) est réalisée au moyen d'un boulon de pression (19) sollicité par un ressort de pression (18) et disposé de manière déplaçable dans la direction radiale à l'intérieur de l'excentrique (15).

7. Arrêt de porte pour véhicule automobile selon l'une quelconque des revendications 1 à 6, **caractérisé en ce que** l'excentrique (15) associé au déplacement de la pièce d'arrêt ou de freinage (9) est couplé de manière fixe en rotation avec un axe de pivotement ou une goupille de charnière.

8. Arrêt de porte pour véhicule automobile selon l'une quelconque des revendications 1 à 7, **caractérisé en ce que** l'excentrique (15) associé au déplacement de la pièce d'arrêt ou de freinage (9) est relié à un entraînement en rotation ou un dispositif de déplacement similaire ou est formé d'une pièce avec celui-ci.

9. Arrêt de porte pour véhicule automobile selon l'une quelconque des revendications 1 à 8, **caractérisé en ce qu'**une pièce (3) du boîtier de support est entraînée en rotation en fonction du mouvement de la porte au moyen d'une tige de liaison (22) articulée autour d'axes parallèles à l'axe du boîtier de support (12) d'une part, sur elle et d'autre part sur l'autre partie d'agencement de porte (2).

10. Arrêt de porte pour véhicule automobile selon la revendication 9, **caractérisé en ce que** la pièce (3) du boîtier de support entraînée en rotation est en relation d'entraînement en fonction du mouvement de la porte au moyen d'un bras-support radial (21) avec la tige de liaison (22) articulée d'autre part autour d'un axe parallèle à l'axe du boîtier de support (12) sur l'autre partie d'agencement de porte (2).

11. Arrêt de porte pour véhicule automobile selon l'une quelconque des revendications 1 à 10, **caractérisé en ce que** l'excentrique (15) associé au déplacement de la pièce d'arrêt ou de freinage (9) est monté libre en rotation dans la pièce de fond respective (4) des deux moitiés en forme de coupelle (3, 4) du boîtier de support et peut être bloqué au moyen d'un dispositif de freinage commandable (29-31) pour des angles d'ouverture de porte quelconques ou prédéfinis.

12. Arrêt de porte pour véhicule automobile selon la revendication 11, **caractérisé en ce que** le dispositif de freinage (29-31) associé à l'excentrique (15) associé au déplacement de la pièce d'arrêt ou de freinage est accouplé à un accouplement fixe en rotation avec celui-ci, en particulier avec un accouplement polyédrique et est formé au moyen d'un entraînement par moteur électrique commandable, en particulier d'un frein conique engageant des électroaimants (29, 30).

13. Arrêt de porte pour véhicule automobile selon la revendication 11 ou 12, **caractérisé en ce que** le dispositif d'arrêt ou de freinage (29-31) associé à l'excentrique (15) est monté ou reçu dans un boîtier propre (32), pouvant être posé sur le boîtier de support.

14. Arrêt de porte pour véhicule automobile selon l'une quelconque des revendications 1 à 13, **caractérisé en ce qu'**il peut être raccordé à une charnière de porte (35) de véhicule automobile.

15. Arrêt de porte pour véhicule automobile selon la revendication 14, **caractérisé en ce que** la première pièce positionnable (3) du boîtier de support peut être connectée à une moitié (33) d'une charnière de porte et une deuxième pièce (4) du boîtier de support peut être connectée à l'autre moitié (34) d'une charnière de porte.

16. Arrêt de porte pour véhicule automobile selon la revendication 15, **caractérisé en ce qu'**au moins l'une des deux pièces (3) du boîtier de support peut être enclenchée de manière fixe en rotation par le biais de projections (36) saillant radialement ou similaires, avec des évidements associés (37) dans l'une (33) des deux moitiés de charnière (33, 34).

17. Arrêt de porte pour véhicule automobile selon l'une quelconque des revendications 1 à 16, **caractérisé en ce que** conjointement avec un enclenchement fixe en rotation de l'une des pièces (3) du boîtier de support sur une moitié de charnière (33) d'une charnière de porte de véhicule automobile, l'autre moitié (4) du boîtier de support peut être fixée par le biais d'un bras orienté radialement de manière fixe en rotation sur l'autre moitié de charnière (34).
